# DEMANDE DE BREVET EUROPEEN

(11) **EP 0 059 682 A1**
(43) Date de publication de la demande: **08.09.1982**
(21) Numéro de dépôt: 82810072.7
(22) Date de dépôt: 16.02.1982
(51) Int. Cl.: A41F 3/00, A41F 9/02

(54) **Paire de bretolles pour pantalons**

(30) Priorité: 27.02.1981 CH 1352/81
(71) Demandeur: Paiano, Bartolomeo, 1202 Genève (CH)
(72) Inventeur: Paiano, Bartolomeo, 1202 Genève (CH)
(74) Mandataire: Kündig, Jean-Jacques

(57) **Abrégé**

Les bretelles (1 et 1') se croisent en trois points (5, 5' et 7), deux points (5 et 5') étant proches des extrémités des bretelles et le troisième (7) étant intermédiaire. Les bretelles se fixent sur les côtés du pantalon, si bien qu'elles sont entièrement dissimulées par un veston porté ouvert. Le pantalon est muni de soufflets latéraux (11 et 11') condamnables au moyen de fermetures à coulisse (13). L'ensemble procure un confort optimum en position assise sans aucun inconvénient d'ordre esthétique.

## Description

Les personnes portant des pantalons maintenus par une ceinture sont souvent gênées en position assise, du fait que la ceinture leur comprime l'abdomen.

D'autre part, les bretelles, qui ne présentent pas cet inconvénient, sont généralement considérées comme inesthétiqueslorsqu'elles sont visibles.

La présente invention fournit une paire de bretelles qui peuvent être portées de manière à être dissimulées par un veston ouvert, même en position assise.

La paire de bretelles qui fait l'objet de l'invention est définie dans la revendication 1.

La figure unique du dessin annexé représente schématiquement en perspective un exemple de la paire de bretelles selon l'invention.

Les bretelles 1 et 1', constituées de bandes de matière textile élastiquement extensible, sont munies à leurs extrémités de pinces 3, 3', 3" et 3'", pouvant être remplacées par d'autres moyens de fixation usuels. Des moyens de réglage de la longueur de type connu (non représentés) pourraient être prévus.

Les bretelles 1 et l' se croisent en deux points 5 et 5' proches de leurs extrémités, ces deux points de croisement étant situés à une distance des extrémités de, par exemple, environ 1/8 ème de la longueur de chaque bretelle. Les bretelles 1 et l' se croisent en outre en un troisième point 7 situé entre les points de croisement 5 et 5'. Ce point de croisement 7 est le lieu où les bretelles se croisent spontanément lorsqu'elles sont portées de la façon représentée. Les bretelles 1 et l' sont fixées ensemble en leurs points de croisement 5 et 5' proches de leurs extrémités, et peuvent également être fixées ensemble en leur point de croisement intermédiaire 7. Les moyens de fixation représentés sont des rivets, mais ils pourraient être fournis par des coutures.

Pour l'utilisation, on fixe les bretelles de part et d'autre des lignes de couture latérales du pantalon 9 de la façon représentée. Chaque bretelle relie un point situé un peu en avant d'une hanche du porteur à un point situé un peu en arrière de la hanche opposée en passant sous un bras, obliquement derrière le dos et sur l'épaule opposée.

Lorsque l'utilisateur porte un veston ouvert, aucun point des bretelles 1 et l' n'est visible et cependant le pantalon est efficacement soutenu, sans qu'il en résulte une gêne quelconque pour le porteur.

De préférence, le pantalon 9 est muni de soufflets latéraux 11 et 11' permettant l'élargissement de sa taille lorsque le porteur s'assied. Comme ces soufflets latéraux sont situés entre les points de fixation des bretelles 1 et 1' au pantalon, les bretelles, grâce à leur élasticité, tendent à refermer les soufflets 11 et 11', ce qui empêche le pantalon de "bailler" lorsque le porteur est debout sans qu'il en résulte une gêne pour le porteur. Les soufflets 11 et 11' sont condamnables au moyen de fermetures à coulisse 13.

## Revendications

1. Paire de bretelles pour pantalon, munies de moyens de fixation au pantalon à chacune de leurs extrémités, caractérisée en ce que les bretelles se croisent en trois points, deux points de croisement étant proches des extrémités des bretelles et le troisième point de croisement étant situé entre les deux premiers, les bretelles étant fixées ensemble aux deux points de croisement proches de leurs extrémités.

2. Paire de bretelles selon la revendication 1, caractérisée en ce que les deux points de croisement proches des extrémités des bretelles sont situés à une distance des extrémités égale à environ 1/8ème de la longueur de chaque bretelle.

3. Paire de bretelles selon la revendication 1 ou 2, caractérisée en ce que les bretelles sont fixées ensemble à leur troisième point de croisement.

4. Utilisation de la paire de bretelles selon la revendication 1 sur un pantalon muni de soufflets latéraux condamnables.
